# EUROPÄISCHE PATENTSCHRIFT

(11) **EP 1 555 727 B1**
(45) Veröffentlichungstag und Bekanntmachung des Hinweises auf die Patenterteilung: **07.11.2007**
(21) Anmeldenummer: 05000034.8
(22) Anmeldetag: 04.01.2005
(51) Int. Cl.: H01R 13/514, H01R 9/24, H01R 13/46, H04Q 1/14

(54) **Anschlussmodul**
Connecting module
Module de connexion

(30) Priorität: 15.01.2004 DE 202004000525 U
(43) Veröffentlichungstag der Anmeldung: 20.07.2005
(73) Patentinhaber: Tehalit GmbH, 67716 Heltersberg (DE)
(72) Erfinder: Kauf, Peter, 66482 Zweibrücken (DE); Schneckmann, Horst, 67705 Trippstadt (DE); Szabo, Thomas, 66849 Landstuhl (DE)
(74) Vertreter: Patentanwälte Möll und Bitterich

(56) Entgegenhaltungen:
- EP-A- 1 091 380
- EP-A- 1 176 673
- DE-C1- 19 605 698
- US-A- 3 537 061
- US-A- 5 122 069

## Beschreibung

Die Erfindung betrifft Anschlussmodule für die Verteilung von Energie, Telekommunikation und/oder Daten gemäß dem Oberbegriff des Anspruchs 1.

Für die flexible, flächendeckende Grundversorgung insbesondere von Büroarbeitsplätzen mit informations- und starkstromtechnischen Anschlüssen werden sogenannte Consolidation-Points eingesetzt. Es handelt sich dabei um Module, die mit einer Vielzahl von Steckbuchsen ausgerüstet sind, je nach Modultyp für Energie, für Telekommunikation oder für Daten. Die Anschlussmodule werden über fest verlegte Kabel mit der Gebäudeinstallation verbunden. Die Verbindung von den Anschlussmodulen zum Verbraucher erfolgt über fabrikmäßig vorkonfektionierte, mit Steckern versehene Kabel. Diese Vorgehensweise hat den Vorteil, dass die Verkabelung vor Ort von jedem Benutzer selbst vorgenommen werden kann. Ebenso sind Ergänzungen und Umrüstungen einfach und ohne großen Aufwand durchzuführen.

Handelsübliche Anschlussmodule sind mit Kopplungsvorrichtungen ausgerüstet, die es ermöglichen, mehrere Module nebeneinander anzuordnen. Außerdem besitzen die Anschlussmodule Vorrichtungen, die ihre Befestigung an der Unterlage ermöglichen.

Es sind des weiteren Anschlussmodule handelsüblich, die in spezielle Modulträger eingerastet werden müssen. Diese Modulträger ermöglichen die Montage der Module an der Unterlage, nebeneinander und auch übereinander. Aufgrund der Mehrzahl von Einzelteilen ist diese Konstruktion jedoch aufwändig.

Relevantester Stand der Technik ist der EP 1 176 673 A zu entnehmen.

Der vorliegenden Erfindung liegt die Aufgabe zugrunde, Anschlussmodule der eingangs genannten Art anzugeben, die ohne Zusatzelemente nebeneinander und übereinander befestigt werden können.

Diese Aufgabe wird gelöst durch Anschlussmodule mit den Merkmalen des Anspruchs 1.

Die vorliegende Erfindung verwendet vorgeformte Verbindungseinrichtungen nicht nur an den Seitenwänden der Module, sondern auch am Boden des Gehäuseunterteils und an der Oberseite des Gehäuseoberteils. Dabei sind die Verbindungseinrichtungen am Gehäuseoberteil von der Frontfläche des Moduls aus nach hinten versetzt, so dass sich ein gestufter Modulstapel ergibt. Diese stufenförmige Anordnung verbessert die Zugänglichkeit zu den diversen Steckbuchsen.

Des weiteren gibt diese stufenförmige Stapelung der Module die Möglichkeit, auf der Oberseite des Gehäuses Kennzeichenträger anzuordnen, die den Steckdosen zugeordnet sind und die stets gut erkennbar bleiben.

Gemäß einer besonderen Ausgestaltung der Erfindung sind die Anschlussmodule auch mit bodenseitigen Haltevorrichtungen ausgerüstet, die mit den entsprechenden Halteleisten am Boden von Kabelkanälen korrespondieren. Dadurch ergibt sich die Möglichkeit, die erfindungsgemäßen Anschlussmodule auch in Kabelkanälen einzusetzen.

Weitere Ausgestaltungen der Erfindung ergeben sich aus den restlichen Unteransprüchen und aus den Ausführungsbeispielen, die anhand der Zeichnung erläutert werden sollen. Es zeigen jeweils in isometrischer Darstellung
- Fig. 1: eine Ansicht der Frontseite eines Anschlussmoduls,
- Fig. 2: eine Ansicht der Rückseite des Anschlussmoduls der Fig. 1,
- Fig. 3: das Anschlussmodul der Fig. 1 und 2, eingesetzt in einen Kabelkanal, und
- Fig. 4: einen Stapel von vier Anschlussmodulen.

Fig. 1 und Fig. 2 zeigen zwei Ansichten eines Anschlussmoduls 10 für Telekommunikations- bzw. Datensignale. Man erkennt ein flaches, kubisches Gehäuse mit einem Unterteil 11 und einem abnehmbaren Oberteil 11'. In die Frontwand des Moduls 10 sind sechs Steckbuchsen 12 eingesetzt. Eine der Steckbuchsen 12 ist mit einem konfektionierten Datenkabel 2 bestückt.

Auf der Oberseite des Gehäuses erkennt man Kennzeichenschilder 17, die jeweils einer Steckbuchse 12 zugeordnet sind. Dadurch ist eine eindeutige Beschriftung der Steckbuchsen 12 möglich.

In die Seitenwände des Moduls 10 sind männliche und weibliche Koppeleinrichtungen 14 eingeformt, die es ermöglichen, mehrere Anschlussmodule 10 ohne Werkzeug nebeneinander anzuordnen.

Weitere Verbindungsvorrichtungen 15 sind auch auf der Oberseite des Moduls 10 vorgesehen. Diese kooperieren mit entsprechenden Verbindungsvorrichtungen 18 (Fig. 3) an der Unterseite des Moduls 10. Dabei sind die Verbindungsvorrichtungen 15 an der Oberseite des Moduls 10 von der Frontwand aus gesehen hinter die Kennzeichenträger 17 nach hinten versetzt. Werden Module 10 übereinander gestapelt, so ergibt sich eine stufenförmige Anordnung, wie sie Fig. 4 zeigt.

Zur Befestigung des Moduls 10 an einer Unterlage sind bodenseitig Füße 16 vorgesehen. Diese überragen die Frontwand bzw. die Rückwand nach vorne bzw. hinten, so dass sie das seitliche Anreihen weiterer Module nicht behindern und auch bei angereihten Modulen noch gut zugänglich sind.

Wie Fig. 2 erkennen lässt, sind in der Rückwand Kabeleinführungsöffnungen 13 vorgesehen. Diese sind werksseitig zunächst geschlossen, können jedoch mit einem einfachen Werkzeug ausgebrochen werden, wenn an der betreffenden Stelle ein Kabel eingeführt werden soll. Die Kabeleinführungsöffnungen 13 sind so dimensioniert, dass sie gleichzeitig als Zugentlastung für die Kabel dienen.

Fig. 3 zeigt das Anschlussmodul 10, eingesetzt in einen Kabelkanal 1. Kabelkanäle besitzen in aller Regel bodenseitige Halteleisten, an denen Trennwände, Einbaugeräte und dergleichen befestigt werden. Um das Anschlussmodul 10 an diesen Halteleisten befestigen zu können, ist am Boden des Moduls 10 eine geeignete Halteleiste 19 angeformt. Das Anschlussmodul 10 steht mit seinen bodenseitigen Verbindungsvorrichtungen 18 direkt auf dem Kanalboden.

Fig. 4 zeigt einen Stapel von vier Anschlussmodulen 10, 20, 30, bestehend aus zwei Anschlussmodulen 10 für konfektionierte Kupferkabel 2, einem Anschlussmodul 20 für nicht konfektionierte Kupferkabel und einem Anschlussmodul 30 für Glasfaserkabel. Die drei unteren Anschlussmodule 10, 20 sind mit Hilfe ihrer seitlichen Koppelvorrichtungen 14 gekoppelt. Auf das mittlere Anschlussmodul 10 ist das Anschlussmodul 30 aufgeschoben, wobei sich eine stufenförmige Anordnung ergibt, die die Kennzeichenträger des unteren Anschlussmoduls 10 sichtbar bleiben lässt.

## Patentansprüche

1. Anschlussmodul (10, 20, 30) für die Verteilung von Energie, Telekommunikation und/oder Daten im Doppelboden, in der Zwischendecke und/oder im Kabelkanal (1), im wesentlichen umfassend
- ein kubisches Gehäuse mit Unterteil (11) und abnehmbarem Oberteil (11'),
- Kabelanschlusseinrichtungen (12, 22, 32) in der Frontwand,
- gegebenenfalls Kabel-Einführungsöffnungen (13) in der Rückwand,
- Koppeleinrichtungen (14) an den Seitenwänden
- und Haltevorrichtungen (16) zum Befestigen des Moduls (10, 20, 30) an einer Unterlage,
**gekennzeichnet durch** die Merkmale:
- am Unterteil (11) und am Oberteil (11') sind miteinander kooperierende Verbindungsvorrichtungen (15, 18) angeformt,
- die oberteilseitigen Verbindungsvorrichtungen (15) sind von der Frontwand aus nach hinten versetzt.

2. Anschlussmodul nach Anspruch 1, **gekennzeichnet durch** das Merkmal:
- auf dem Oberteil (11') sind den Kabelanschlusseinrichtungen (12, 22, 32) zugeordnete Kennzeichenträger (17) angeordnet.

3. Anschlussmodul nach Anspruch 1 oder 2, **gekennzeichnet durch** das Merkmal:
- am Unterteil (11) sind Halteeinrichtungen (19) zur Befestigung am Boden eines Kabelkanals (1) vorgesehen.

4. Anschlussmodul nach einem der Ansprüche 1 bis 3, **gekennzeichnet durch** das Merkmal:
- in die Trennlinie der Rückwand sind ausbrechbare Zugentlastungen (13) eingeformt.

5. Anschlussmodul nach einem der Ansprüche 1 bis 4, **gekennzeichnet durch** die Merkmale:
- am Unterteil (11) sind Befestigungslaschen (16) angeformt,
- die Befestigungslaschen (16) stehen über die Frontwand bzw. die Rückwand über.

6. Anschlussmodul nach einem der Ansprüche 1 bis 5, **gekennzeichnet durch** das Merkmal:
- die Kabelanschlusseinrichtungen sind als Steckdosen (12) für konfektionierte Kabel (2) ausgebildet.

## Claims

1. Connecting module (10, 20, 30) for the distribution of energy, telecommunications and/or data in the false floor, in the intermediate ceiling and/or in the cable duct (1), essentially comprising
- a cubic housing with a lower part (11) and a removable upper part (11'),
- cable connection devices (12, 22, 32) in the front wall,
- optionally cable entry openings (13) in the rear wall,
- coupling devices (14) at the side walls
- and retaining devices (16) for fastening the module (10, 20, 30) to a support,
**characterised by** the features:
- connecting devices (15, 18), which co-operate with one another, are formed on the lower part (11) and on the upper part (11'),
- the connecting devices (15) on the upper part side are offset to the rear from the front wall.

2. Connecting module according to Claim 1, **characterised by** the feature:
- identification carriers (17), which are associated with the cable connection devices (12, 22, 32), are disposed on the upper part (11').

3. Connecting module according to Claim 1 or 2, **characterised by** the feature:
- retaining devices (19) for fastening to the bottom of a cable duct (1) are disposed on the lower part (11).

4. Connecting module according to any one of Claims 1 to 3, **characterised by** the feature:
- break-out strain reliefs (13) are formed into the dividing line of the rear wall.

5. Connecting module according to any one of Claims 1 to 4, **characterised by** the features:
- fastening lugs (16) are formed on the lower part (11),
- the fasting lugs (16) project beyond the front wall and the rear wall.

6. Connecting module according to any one of Claims 1 to 5, **characterised by** the feature:
- the cable connection devices are formed as sockets (12) for made-up cables (2).

## Revendications

1. Module de connexion (10, 20, 30) pour la distribution d'énergie, de télécommunications et/ou de données dans le faux plancher, dans le faux plafond et/ou dans le conduit de câbles (1), comprenant essentiellement
- un boîtier cubique avec une partie inférieure (11) et une partie supérieure amovible (11'),
- des dispositifs de connexion de câble (12, 22, 32) dans la paroi avant,
- le cas échéant des ouvertures d'introduction de câble (13) dans la paroi arrière,
- des dispositifs de couplage (14) sur les parois latérales
- et des dispositifs de maintien (16) pour fixer le module (10, 20, 30) à une base, **caractérisé par le fait**
- **que** des dispositifs d'assemblage (15, 18) coopérants sont formés sur la partie inférieure (11) et sur la partie supérieure (1 1'),
- **que** les dispositifs d'assemblage côté supérieur (15) sont décalés vers l'arrière à partir de la paroi avant.

2. Module de connexion selon la revendication 1, **caractérisé par le fait**
- **que** des supports de marquage d'identification (17) associés aux dispositifs de connexion de câble (12, 22, 32) sont disposés sur la partie supérieure (11').

3. Module de connexion selon la revendication 1 ou 2, **caractérisé par le fait**
- **que** des dispositifs de maintien (19) pour la fixation sur le fond d'un conduit de câbles (1) sont prévus sur la partie inférieure (11).

4. Module de connexion selon l'une des revendications 1 à 3, **caractérisé par le fait**
- **que** des dispositifs de décharge de traction à rompre (13) sont formés dans la ligne de séparation de la paroi arrière.

5. Module de connexion selon l'une des revendications 1 à 4, **caractérisé par le fait**
- **que** des pattes de fixation (16) sont formées sur la partie inférieure (11).
- **que** les pattes de fixation (16) dépassent de la paroi avant et de la paroi arrière.

6. Module de connexion selon l'une des revendications 1 à 5, **caractérisé par le fait**
- **que** les dispositifs de connexion de câble sont réalisés sous la forme de prises (12) pour des câbles confectionnés (2).
